# FASCICULE DE BREVET EUROPEEN

(11) **EP 2 630 322 B1**
(45) Date de publication et mention de la délivrance du brevet: **17.12.2014**
(21) Numéro de dépôt: 11770452.8
(22) Date de dépôt: 17.10.2011
(51) Int. Cl.: E06B 9/17, E06B 9/58

(54) **VOLET ROULANT POUR OUVRANT DE BATIMENT**
ROLLLADEN FÜR EINE GEBÄUDEÖFFNUNG
ROLLER SHUTTER FOR AN OPENING IN A BUILDING

(30) Priorité: 22.10.2010 FR 1058696
(43) Date de publication de la demande: 28.08.2013
(73) Titulaire: Commissariat à l'Énergie Atomique et aux Énergies Alternatives, 75015 Paris (FR)
(72) Inventeur: BOILLOT, Benjamin, F-38330 Saint-Ismier (FR)
(74) Mandataire: Guérin, Jean-Philippe
(86) Numéro de dépôt international: PCT/EP2011/068137
(87) Numéro de publication internationale: WO 2012/052416

(56) Documents cités:
- US-A- 3 089 540

## Description

L'invention concerne les volets roulants associés à des ouvrants de bâtiments, tels que des portes ou des fenêtres.

L'usage d'obturateurs extérieurs accolés à des portes ou des fenêtres est largement répandu dans le domaine du bâtiment. Un obturateur extérieur vient s'interposer entre un ouvrant et l'environnement extérieur. Des obturateurs en position fermée permettent ainsi d'assurer une isolation thermique, phonique et visuelle à travers l'ouvrant. La position fermée de l'obturateur permet ainsi d'assurer une intimité à l'intérieur de l'habitat, de sécuriser le bâtiment contre les intrusions (en particulier au rez-de-chaussée), de limiter les échanges thermiques pour éviter un échauffement excessif en été ou des déperditions de chaleur en hiver, de protéger l'ouvrant contre les intempéries ou de limiter la luminosité à l'intérieur de l'habitat. A contrario, des obturateurs en position ouverte permettent de laisser un rayonnement solaire pénétrer dans l'habitat. Parmi les accessoires d'un bâtiment, les obturateurs sont des composants prépondérants pour permettent de gérer dynamiquement à la fois l'échange énergétique du bâtiment avec l'extérieur et le confort visuel ou acoustique atteint par le bâtiment.

Un grand nombre d'obturateurs diffusés sur le marché se présentent sous la forme de volets roulants. Le volet roulant comprend un ensemble de lames opaques reliées les unes aux autres pour former une paroi d'obturation en position fermée. La paroi d'obturation formée est alors située à l'extérieur de l'ouvrant. Les lames sont enroulées autour d'un arbre et logées dans un caisson en position ouverte. Les lames sont sélectivement enroulées sur un tambour pour réaliser une ouverture de l'obturateur, ou déroulées du tambour pour réaliser une fermeture de l'obturateur. L'entraînement du tambour peut être réalisé depuis l'intérieur manuellement au moyen d'une manivelle ou électriquement au moyen d'un motoréducteur commandé par l'utilisateur.

Le document US3089540 décrit un volet roulant comportant une paroi obturante entraînée en rotation par un arbre. Le volet roulant est configuré pour qu'une rotation continue de l'arbre selon un même sens de rotation permette successivement de déployer la paroi obturante disposée dans un premier plan, puis de l'escamoter de ce premier plan. La paroi peut également être déployée dans un deuxième plan.

En particulier en hiver, l'utilisateur des volets roulants ne peut pas bénéficier simultanément d'un échauffement optimal par le rayonnement extérieur (en maintenant la paroi d'obturation escamotée) et d'une intimité et d'une sécurité accrue contre les intrusions (en maintenant la paroi d'obturation déployée).

L'invention vise à résoudre cet inconvénient. L'invention porte ainsi sur un volet roulant pour ouvrant de bâtiment, comprenant :
- une paroi d'obturation escamotable, mobile entre une position escamotée et une position déployée ;
- un dispositif d'entraînement de la paroi d'obturation entre la position escamotée et la position déployée ;
- un dispositif de guidage guidant sélectivement la paroi d'obturation selon une première course entre la position escamotée et une position déployée dans un premier plan ou selon une deuxième course entre la position escamotée et une position déployée dans un second plan parallèle au premier, le dispositif de guidage étant configuré pour commuter sélectivement le déplacement de la paroi d'obturation selon la première course ou la deuxième course.

Le volet roulant comprend en outre :
- un arbre entraîné par le dispositif d'entraînement en rotation autour d'un axe, la paroi d'obturation en position escamotée étant enroulée sur cet arbre, l'arbre étant configuré pour être entraîné sélectivement selon un sens de rotation d'escamotage ou selon un sens de rotation de déploiement de la paroi d'obturation, les sens de rotation d'escamotage et de déploiement étant opposés ;
- une butée de commutation de déploiement, la paroi d'obturation en position escamotée étant configurée pour venir alternativement en contact avec la butée de commutation de déploiement lors d'une rotation continue de l'arbre selon le sens de rotation d'escamotage, la butée de commutation de déploiement guidant la paroi selon la deuxième course lorsque la paroi est en contact avec la butée de commutation de déploiement et que l'arbre est entraîné selon le sens de rotation de déploiement, la paroi étant guidée selon la première course lorsque la paroi n'est pas en contact avec la butée de commutation de déploiement et que l'arbre est entraîné selon le sens de rotation de déploiement.

Selon une variante, le volet comprend un caisson dans lequel la paroi d'obturation est logée en position escamotée et duquel la paroi d'obturation fait saillie dans lesdites positions déployées, des première et deuxième ouvertures étant ménagées dans le caisson pour permettre le déplacement de la paroi d'obturation respectivement selon les première et deuxième courses, le volet roulant comprenant en outre un dispositif d'isolation obturant la première ouverture lorsque la paroi est déplacée selon la deuxième course et obturant la deuxième ouverture lorsque la paroi est déplacée selon la première course.

Selon encore une variante, le volet roulant comprend un dispositif de brossage logé dans le caisson et frottant contre la paroi d'obturation lorsque celle-ci est déplacée selon l'une desdites courses.

Selon une autre variante, le volet roulant comporte des glissières disposées à l'aplomb du caisson guidant la paroi d'obturation respectivement selon les première et deuxième courses.

Selon encore une autre variante, la paroi d'obturation est intégralement escamotée à l'intérieur du caisson en position escamotée.

Selon une variante, la paroi d'obturation présente une face formant un capteur solaire thermique.

Selon encore une variante, la paroi comprend une pluralité de lames articulées entre elles autour d'axes parallèles à l'axe de l'arbre, les lames étant reliées entre elles avec un débattement et étant configurées pour ménager des ouvertures entre elles lorsque les lames sont écartées et pour obturer ces ouvertures lorsque les lames sont rapprochées.

Selon une autre variante, le dispositif d'entraînement comprend un motoréducteur configuré pour entraîner sélectivement la paroi d'obturation vers la position escamotée ou vers la position déployée et un circuit de commande du motoréducteur présentant une interface de commande accessible à un utilisateur pour réceptionner une commande d'escamotage ou de déploiement de la paroi.

Selon encore une autre variante, la butée est disposée à l'aplomb de la paroi enroulée en position escamotée et est décalée latéralement par rapport à l'axe de rotation de l'arbre.

Selon une variante, la paroi est configurée pour être sollicitée par gravité vers un contact avec la butée

L'invention porte en outre sur un ouvrant de bâtiment, comprenant :
- un volet roulant tel que décrit ci-dessus ;
- un vitrage d'ouvrant disposé entre lesdits premier et deuxième plans.

Selon une variante, l'ouvrant comprend un volet roulant, la butée de commutation de déploiement étant logée dans le caisson, et une extrémité de la paroi étant maintenue en saillie par rapport à l'enroulement en position escamotée, une commande de basculement de la première course vers la deuxième course sur l'interface de commande induisant une rotation préalable de l'arbre selon le sens de rotation d'escamotage de la paroi par l'arbre jusqu'à ce que l'extrémité de la paroi vienne en contact avec la butée de commutation, puis une rotation de l'arbre selon le sens de rotation de déploiement de la paroi.

Selon une autre variante, une ouverture inférieure met en communication le volume entre le vitrage et la paroi avec le volume à l'arrière de la paroi lorsque la paroi d'obturation est en position déployée dans le deuxième plan et une ouverture supérieure met en communication le volume entre le vitrage la paroi avec le volume à l'arrière de la paroi lorsque la paroi d'obturation est en position déployée dans le deuxième plan.

Selon encore une variante, l'ouvrant comprend un volet roulant comportant une butée de fin de course sous laquelle l'ouverture inférieure est ménagée, le circuit de commande interrompant la course de la paroi dans le second plan lorsqu'une extrémité de la paroi vient en contact avec la butée de fin de course et lorsque des lames sont encore écartées dans la partie supérieure de la paroi de façon à former une ouverture supérieure.

L'invention porte en outre sur un procédé de commande d'un volet roulant d'un ouvrant de bâtiment, comprenant les étapes de:
- déplacement d'une paroi d'obturation escamotable, par entraînement d'un arbre en rotation selon un sens de rotation d'escamotage, d'une position déployée dans un premier plan jusqu'à une position escamotée où la paroi d'obturation est enroulée sur l'arbre en guidant la paroi selon une première course ;
- rotation de l'arbre dans le sens de rotation d'escamotage jusqu'à amener la paroi en contact avec une butée de commutation de déploiement ;
- lorsque la paroi est en contact avec la butée de commutation de déploiement, déplacement de la paroi d'obturation, par entraînement de l'arbre en rotation selon un sens de rotation de déploiement opposé au sens de rotation d'escamotage, de la position escamotée jusqu'à une position déployée dans un second plan parallèle au premier en guidant la paroi selon une deuxième course.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue de face d'un ouvrant muni d'un volet roulant selon un mode de réalisation de l'invention ;
- la figure 2 est une vue en coupe de côté de l'ouvrant de la figure 1 ;
- la figure 3 est une vue en coupe de dessus du volet roulant illustré à la figure 1 ;
- la figure 4 est une en coupe agrandie de l'intérieur dans un caisson du volet roulant de la figure 3 ;
- les figures 5 à 8 sont des vues en coupe de côté du volet roulant de la figure 3 durant différentes étapes de déploiement d'une paroi vers l'extérieur d'un bâtiment ;
- les figures 9 à 12 sont des vues ont coupe de côté du volet roulant de la figure 3 durant différentes étapes de déploiement d'une paroi vers l'intérieur d'un bâtiment ;
- les figures 13 à 15 sont des vues en coupe de côté du volet roulant de la figure 3 durant un basculement de la paroi d'une configuration intérieure vers une configuration extérieure ;
- la figure 16 est une en coupe agrandie de l'intérieur dans un caisson du volet roulant selon une variante.

L'invention propose de commander un volet roulant d'un ouvrant de bâtiment, le volet roulant comportant une paroi d'obturation escamotable. La commande du volet roulant est réalisée en guidant le déploiement de la paroi d'obturation sélectivement selon une première course à l'extérieur de l'ouvrant et selon une deuxième course à l'intérieur de l'ouvrant. Chaque course de la paroi est définie entre une position escamotée et une position déployée, les positions déployées étant disposées dans des plans parallèles et distants. La paroi en position escamotée est enroulée sur un arbre entraîné par le dispositif d'entraînement en rotation autour d'un axe, sélectivement selon un sens de rotation d'escamotage ou selon un sens de rotation de déploiement, ces sens étant opposés. Le volet roulant comprend en outre une butée de commutation de déploiement, la paroi en position escamotée étant configurée pour venir alternativement en contact avec la butée de commutation de déploiement lors d'une rotation continue de l'arbre selon le sens de rotation d'escamotage. La butée de commutation de déploiement guide la paroi selon la deuxième course lorsque la paroi est en contact avec la butée de commutation de déploiement et que l'arbre est entraîné selon le sens de rotation de déploiement. La paroi est guidée selon la première course lorsque la paroi n'est pas en contact avec la butée de commutation de déploiement et que l'arbre est entraîné selon le sens de rotation de déploiement.

L'invention permet de disposer des fonctions traditionnelles d'un volet roulant, à savoir une occultation sélective à travers l'ouvrant, la pénétration sélective de la lumière extérieure, la protection sélective contre des effractions, et une transmission thermique sélective. De plus, ce volet roulant permet de bénéficier d'un effet de serre dans une configuration où la paroi est à l'intérieur, ce qui permet de bénéficier sélectivement d'un apport d'énergie provenant de l'extérieur en transformant le rayonnement solaire en chaleur. Un utilisateur du volet roulant pourra ainsi à la fois bénéficier d'un apport d'énergie provenant de l'extérieur en hiver sans pour autant nécessiter de rendre visible l'intérieur du bâtiment et sans dégradation de la sécurité contre l'intrusion.

La figure 1 est une vue de face d'un ouvrant de bâtiment 202 muni d'un volet roulant 100 selon l'invention. La figure 2 est une vue en coupe de côté de ce même ouvrant 202. L'ouvrant 202 est une fenêtre vitrée disposée dans une ouverture ménagée dans un mur 201 et fournissant un accès vers l'intérieur d'un bâtiment. L'ouvrant 202 comporte un vitrage 203 monté dans un cadre 204. Bien que l'invention soit illustrée dans son application à une fenêtre, l'invention s'applique bien entendu à tout autre type d'ouvrant de bâtiment tel qu'une porte, ou une porte-fenêtre.

Le volet roulant 100 comporte un caisson 110 disposé dans la partie supérieure de l'ouverture du mur 201. Le caisson 110 est destiné à loger une paroi d'obturation escamotable 120. La paroi d'obturation 120 comprend de façon connue en soi des lames opaques 121 articulées entre elles. La paroi d'obturation 120 est mobile entre une position escamotée à l'intérieur du caisson 110 et une position déployée.

Comme illustré à la figure 3, le volet roulant 100 comporte un dispositif d'entraînement de la paroi d'obturation 120 entre la position escamotée et la position déployée. Le dispositif d'entraînement comprend de façon connue en soi un arbre 130. L'arbre 130 s'étend selon la direction transversale de l'ouverture du mur 201. L'arbre 130 est monté à rotation dans des paliers 131 et 132. L'arbre 130 est conçu pour permettre l'enroulement de la paroi 120 autour de lui, lorsque cet arbre 130 est entraîné en rotation. En position escamotée, la paroi d'obturation 120 est enroulée sur l'arbre 130. Les lames 121 de la paroi 120 sont articulées entre elles autour d'axes parallèles à l'axe de l'arbre 130, afin de permettre leur enroulement. Avantageusement, les lames 121 sont également reliées entre elles avec un débattement de façon connue en soi : les lames sont configurées pour ménager des ouvertures 123 entre elles lorsqu'elles subissent un effort d'écartement, et configurées pour obturer ces ouvertures 123 lorsque ces lames 121 sont rapprochées. La paroi 120 présente une lame d'extrémité inférieure 122 comportant un bord libre.

L'arbre 130 peut être entraîné en rotation soit selon un sens de rotation d'escamotage de la paroi 120, soit selon un sens de rotation de déploiement de la paroi 120. L'arbre 130 est avantageusement entraîné en rotation par l'intermédiaire d'un motoréducteur 150 commandé par un circuit de commande 151. Le motoréducteur 150 et le circuit de commande 151 sont logés à l'intérieur du caisson 110. Le motoréducteur 150 permet d'entraîner sélectivement la paroi 120 vers la position escamotée ou vers une position déployée comme cela sera détaillé ultérieurement. Le circuit de commande 151 est avantageusement associé à une télécommande 210 ou à un bloc d'interrupteur mural pour former une interface de commande accessible pour un utilisateur. La télécommande 210 présente par exemple des boutons 211 par l'intermédiaire desquels l'utilisateur peut commander un escamotage ou un déploiement de la paroi 120, à l'intérieur ou à l'extérieur du bâtiment.

Le volet roulant 100 comprend un dispositif de guidage pour guider sélectivement la paroi d'obturation 120 selon une première course entre la position escamotée et une position déployée dans un premier plan extérieur, ou selon une deuxième course entre la position escamotée et une position déployée dans un second plan intérieur. Les positions de déploiement de la paroi 120 sont situées de part et d'autre du vitrage 203, délimitant l'intérieur de l'extérieur. Le premier plan et le deuxième plan sont parallèles et distants. Le dispositif de guidage est configuré pour commuter sélectivement le déplacement de la paroi d'obturation 120 selon la première course ou la deuxième course. La paroi d'obturation 120 peut ainsi avantageusement être déployée à l'intérieur ou à l'extérieur du bâtiment.

Le dispositif de guidage comprend avantageusement deux paires de glissières 111, disposées à l'aplomb du caisson 110 et guidant la paroi d'obturation 120 respectivement selon les première et deuxième courses. Les glissières 111 maintiennent à cet effet des bords latéraux de la paroi 120 pour permettre de déployer la paroi d'obturation 120 dans lesdits premier et deuxième plans.

Le volet roulant 100 comprend une butée de fin de course 205 disposée à l'arrière de la fenêtre 202. La butée de fin de course 205 permet de définir la position inférieure de coulissement de la paroi 120 dans le deuxième plan. La lame d'extrémité 122 est ainsi destinée à venir en contact avec la butée de fin de course 205 lorsque la paroi 120 est intégralement déployée à l'intérieur du bâtiment. La butée de fin de course 205 pourra être munie d'un capteur permettant de détecter un contact entre elle et la lame d'extrémité 122 pour une gestion de l'automatisme par le circuit 151. La butée de fin de course 205 pourra être réalisée sous la forme d'une barre s'étendant transversalement dans la partie basse de l'ouverture ménagée dans le mur 201.

Le volet roulant 100 est avantageusement monté dans l'ouverture du mur 201 de façon à former une ouverture inférieure mettant en communication le volume entre le vitrage 203 et la paroi 120 avec le volume à l'arrière de la paroi, lorsque la paroi 120 est en position déployée dans le deuxième plan. Dans l'exemple illustré, l'ouverture inférieure est obtenue en ménageant un espace vertical 206 entre le mur 201 et la butée 205, et en ménageant un espace horizontal 207 entre cette butée 205 et le cadre 204 de l'ouvrant 202.

La vue en coupe de l'intérieur du caisson 110 à la figure 4 illustre des détails supplémentaires du dispositif de guidage selon ce mode de réalisation. Le caisson 110 comporte des parois inférieures 141 et 142. Les parois 141 et 142 comportent chacune une première ouverture 161 disposée à l'aplomb dudit premier plan. L'ouverture 161 permet ainsi le coulissement de la paroi d'obturation 120 en saillie en dehors du caisson 110 dans le premier plan. Les parois 141 et 142 comportent chacune une deuxième ouverture 162 disposée à l'aplomb du deuxième plan. L'ouverture 162 permet ainsi le coulissement de la paroi d'obturation 120 en saillie en dehors du caisson 110 dans le deuxième plan.

Le dispositif de guidage comprend avantageusement une rigole de guidage 133. La rigole de guidage 133 est disposée au dessus et à l'aplomb des ouvertures 161. La rigole de guidage 133 présente également une section convergeant vers les ouvertures 161, de façon à recevoir la lame d'extrémité inférieure 122 de la paroi 120 et la conduire précisément vers les ouvertures 162 lorsque cette paroi 120 passe de sa position escamotée vers sa position déployée dans le premier plan. Le dispositif de guidage comporte par ailleurs une butée 134 permettant de commuter le déploiement de la paroi 120 comme cela sera détaillé ultérieurement La butée 134 est avantageusement disposée plus bas que l'arbre 130 et que la paroi 120 enroulée. La butée 134 est avantageusement disposée à l'aplomb de la paroi 120 enroulée en position escamotée et est avantageusement décalée latéralement par rapport à l'axe de rotation de l'arbre 130. La butée 134 se présente avantageusement sous la forme d'un arbre transversal (dont la section peut être non circulaire) disposé sensiblement à l'aplomb des ouvertures 162. Une lame de guidage 135 est disposée plus vers l'intérieur du bâtiment par rapport à la butée 134, et sensiblement à l'aplomb des ouvertures 162. La lame de guidage 135 est inclinée afin de pouvoir guider la paroi 120 vers les ouvertures 162 lorsque cette paroi 120 est en contact contre la butée 134.

On peut utiliser, en remplacement ou en complément de la rigole de guidage 133, des glissières extérieures 111 dont l'ouverture supérieure est évasée de façon à capter la lame d'extrémité 122, puis la conduire vers la partie médiane des glissières 111 durant son coulissement. On peut utiliser, en remplacement ou en complément de la butée 134, des glissières intérieures 111 dont l'ouverture supérieure est évasée de façon à capter la lame d'extrémité 122, puis la conduire vers la partie médiane des glissières 111 durant son coulissement.

Pour éviter que le caisson 110 soit à l'origine d'échanges thermiques indésirables entre l'intérieur et l'extérieur, le volet roulant 100 comprend avantageusement un dispositif d'isolation thermique obturant sélectivement une ouverture 161 ou une ouverture 162, en fonction de la position de la paroi d'obturation 120. Le dispositif d'obturation illustré comprend un obturateur mobile 140 monté coulissant entre les parois 141 et 142. L'obturateur 140 est entraîné par une motorisation non illustrée commandée par le circuit de commande 151. L'obturateur 140 peut coulisser vers une première position dans laquelle il obture les ouvertures 161 et empêche ainsi un écoulement d'air de l'extérieur du bâtiment vers l'intérieur du caisson 110. Dans cette première position, il permet à la paroi 120 de traverser les ouvertures 162. L'obturateur 140 peut également coulisser vers une deuxième position dans laquelle il obture les ouvertures 162 et empêche ainsi un écoulement d'air de l'intérieur du bâtiment vers l'intérieur du caisson 110. Dans cette deuxième position, il permet à la paroi 120 de traverser les ouvertures 161.

Les figures 5 à 8 illustrent le déploiement de la paroi 120 entre sa position escamotée et une position extérieure déployée obturant intégralement la fenêtre 202. À la figure 5, le volet roulant 100 est en position escamotée à l'intérieur du caisson 110. Dans cette position, la paroi 120 n'interfère pas sur la transmission lumineuse à travers le vitrage 203 et n'a pas d'incidence sur les échanges thermiques entre l'intérieur et l'extérieur du bâtiment. Le volet roulant 110 reçoit une commande de déploiement de la paroi 120 vers l'extérieur. L'obturateur 140, obturant initialement les ouvertures 161, est déplacé de façon à libérer ces ouvertures et à obturer les ouvertures 162. Les sens de rotation de l'arbre 130 seront décrits pour les vues en coupe illustrées. Comme illustré à la figure 6, l'arbre 130 est entraîné en rotation dans un sens anti horaire (sens de déploiement) par le motoréducteur 150. La lame d'extrémité 122 vient se placer dans la rigole 133 afin d'être guidée à l'aplomb des ouvertures 161. La lame d'extrémité 122 traverse ensuite les ouvertures 161 et commence à coulisser dans le premier plan, placé à l'extérieur du bâtiment. À la figure 7, la rotation de l'arbre 130 est poursuivie dans un sens anti horaire. La paroi 120 est alors dans une position de déploiement intermédiaire. Cette position de déploiement intermédiaire peut avantageusement être maintenue par le circuit de commande 151. Dans cette position, la paroi 120 bloque une partie de la transmission lumineuse à travers le vitrage 203. Dans cette position, la paroi 120 assure ainsi une certaine intimité à l'intérieur du bâtiment, évite une luminosité excessive à l'intérêt du bâtiment et assure une certaine protection contre une intrusion. L'intérieur du bâtiment bénéficie cependant d'une certaine illumination provenant de l'extérieur à travers les ouvertures 123 et à travers l'ouverture ménagée sous la lame d'extrémité 122. À la figure 8, la rotation de l'arbre 130 dans le sens anti horaire est poursuivie jusqu'à ce que la paroi 120 soit intégralement déployée dans le premier plan. Dans cette position, la lame d'extrémité 122 est en butée contre le mur 201. Les lames 121 sont alors rapprochées et jointives, de sorte que les ouvertures 123 sont obturées. Ainsi, la transmission d'énergie lumineuse à travers le vitrage 203 est évitée et les échanges thermiques entre l'extérieur et l'intérieur du bâtiment sont minimaux (le vitrage 203 forme un isolant thermique derrière la paroi 120). L'ouvrant 202 peut être ouvert tout en bénéficiant de la protection de la paroi 120 contre les intrusions.

Les figures 9 à 12 illustrent le déploiement de la paroi 120 entre sa position escamotée et une position inférieure déployée obturant la fenêtre 202. À la figure 9, le volet roulant 100 est en position escamotée à l'intérieur du caisson 110. Le volet roulant 110 reçoit une commande de déploiement de la paroi 120 à l'intérieur. L'obturateur 140, obturant initialement les ouvertures 162, est déplacé de façon à libérer ces ouvertures et à obturer les ouvertures 161. Comme illustré à la figure 10, l'arbre 130 est entraîné en rotation dans un sens horaire (sens d'escamotage) par le motoréducteur 150. La paroi 120 est configurée de sorte qu'en poursuivant l'entraînement de l'arbre 130 en rotation dans un sens horaire (sens d'escamotage), elle vient en contact avec la butée de commutation 134. Si la rotation de l'arbre 130 en sens horaire était poursuivie en continu, la paroi 120 viendrait en contact alternativement avec la butée 134. La paroi 120 est ici avantageusement configurée pour être sollicitée par la gravité terrestre vers le contact avec la butée 134. La rotation est poursuivie jusqu'à ce que la lame d'extrémité 122 vienne en contact contre la butée 134 de commutation de déploiement. La butée 134 maintient la lame d'extrémité 122 à l'aplomb des ouvertures 162. Comme illustré à la figure 11, l'arbre 130 est ensuite entraîné en rotation dans un sens anti horaire par le moto réducteur 150. La lame d'extrémité 122, éventuellement guidée par la lame de guidage 135, traverse les ouvertures 162. L'entraînement de l'arbre 130 dans le sens anti horaire est poursuivi jusqu'à la position de déploiement intermédiaire illustrée à la figure 11. Dans cette position, l'intérieur du bâtiment bénéficie d'un effet de serre entre le vitrage 203 et la paroi 120. L'air présent entre la paroi 120 et le vitrage 203 est réchauffé par les rayons solaires. De plus, du fait des ouvertures 123 et de l'espace sous la lame d'extrémité 122, l'échauffement de cette air génère un écoulement d'air tel qu'illustré par la flèche en pointillé. Cet écoulement d'air permet de diffuser la chaleur récupérée à l'intérieur du bâtiment. Cette position de déploiement intermédiaire permet de bénéficier d'une illumination provenant de l'extérieur. Le déploiement intermédiaire s'avère particulièrement avantageux en hiver où l'angle d'incidence rend la lumière solaire plus éblouissante. Ceci s'avère particulièrement avantageux pour des ouvrants disposés au sud et présentant de grandes dimensions dans des habitats bioclimatiques. Cette position de déploiement intermédiaire peut avantageusement être maintenue par le circuit de commande 151. À la figure 12, la rotation de l'arbre 130 dans le sens anti horaire est poursuivie jusqu'à ce que la paroi 120 soit intégralement déployée dans le deuxième plan.

Un déploiement de la paroi 120 dans le deuxième plan (c'est-à-dire à l'intérieur du bâtiment) peut s'avérer particulièrement avantageux, notamment en hiver. Ainsi, le bâtiment peut bénéficier d'un apport de chaleur tout en bénéficiant simultanément d'un niveau de sécurité accrue contre les intrusions, et en bénéficiant d'une intimité par rapport à l'extérieur.

Avantageusement, le circuit de commande 151 interrompt la rotation de l'arbre 130 lorsque la paroi 101 atteint la position déployée illustrée à la figure 12. Dans cette position, les lames 121 inférieures sont jointives, tandis que les lames 121 supérieures sont écartées pour découvrir leurs ouvertures 123. Les ouvertures 123 découvertes forment ainsi une ouverture supérieure de la paroi 120 Ainsi, même dans cette position de déploiement intégral, on peut bénéficier d'un écoulement d'air réchauffé à l'intérieur du bâtiment, l'écoulement passant par les ouvertures 206, 207, par la lame d'air entre la paroi 120 et le vitrage 203, et par les ouvertures 123.

Les figures 13 à 15 illustrent le fonctionnement du volet roulant 100 lorsqu'un utilisateur commande le basculement de la paroi 120 de l'intérieur vers l'extérieur. La paroi 120 est préalablement escamotée par une rotation de l'arbre 130 dans un sens horaire. Une fois que la paroi 120 est enroulée sur l'arbre 130 à l'intérieur du caisson 110, l'obturateur 140 est déplacé de sa position d'obturation des ouvertures 161 vers sa position d'obturation des ouvertures 162. La paroi 120 est alors déployée à l'extérieur à travers les ouvertures 161, au moyen d'une rotation de l'arbre 130 dans un sens anti horaire.

Par ailleurs, afin d'optimiser l'effet de serre et la récupération d'énergie thermique lorsque la paroi 120 est déployée dans le deuxième plan à l'intérieur du bâtiment, cette paroi 120 présente avantageusement une face formant un capteur solaire thermique dans cette configuration. Un capteur solaire thermique transforme de l'énergie lumineuse en chaleur. Un capteur solaire thermique pourra notamment être réalisé au moyen d'un revêtement spécifique déposé sur cette face de la paroi 120. Un capteur solaire thermique pourra également être réalisé par un choix approprié du matériau constitutif des lames 121, par exemple un métal traité pour présenter une surface de couleur sombre.

Avantageusement, le volet roulant 100 comprend un dispositif de brossage 136 logé dans le caisson 110. Le dispositif de brossage 136 est configuré pour frotter contre la paroi d'obturation 120 lorsque celle-ci est déplacée selon la première course ou selon la deuxième course. Un dispositif de brossage 136 s'avère particulièrement avantageux, puisqu'une même paroi d'obturation 120 peut être sélectivement ramenée de l'extérieur du bâtiment vers l'intérieur, avec potentiellement des saletés ayant pu se déposer sur les lames 121. Le dispositif de brossage 136 évite ainsi de salir l'intérieur du bâtiment. Le dispositif de brossage 136 comprend en l'occurrence des balais s'étendant au niveau des ouvertures 161 et 162 de la paroi 141. Des balais peuvent également être disposés à tout endroit approprié, par exemple avantageusement uniquement au niveau des ouvertures 161, afin de maintenir les saletés retirées des lames 121 à l'extérieur du caisson 110.

Lorsque la paroi 120 est escamotée, elle est avantageusement logée intégralement à l'intérieur du caisson 110, aucune butée n'empêchant la pénétration de la lame d'extrémité 122 à l'intérieur du caisson 110.

La vue en coupe de l'intérieur du caisson 110 de la figure 16 illustre une variante de volet roulant. Ce volet roulant 100 présente globalement les mêmes caractéristiques que le volet roulant illustré à la figure 4. Dans cette variante, l'obturateur 140 présente une plus grande largeur afin de favoriser l'isolation thermique assurée au niveau du caisson 110.

Bien que l'on ait décrit une commande effectuée par un utilisateur au moyen d'une télécommande, on peut également envisager que le fonctionnement du volet roulant 100 soit géré par une installation de domotique en fonction de paramètres d'optimisation des échanges thermiques avec l'extérieur.

## Revendications

1. Volet roulant (100) pour ouvrant de bâtiment (202), comprenant :
- une paroi d'obturation escamotable (120), mobile entre une position escamotée et une position déployée ;
- un dispositif d'entraînement (150) de la paroi d'obturation entre la position escamotée et la position déployée ;
- un dispositif de guidage (133,134,135,111) guidant sélectivement la paroi d'obturation (120) selon une première course entre la position escamotée et une position déployée dans un premier plan ou selon une deuxième course entre la position escamotée et une position déployée dans un second plan parallèle au premier, le dispositif de guidage étant configuré pour commuter sélectivement le déplacement de la paroi d'obturation (120) selon la première course ou la deuxième course ;
**caractérisé en ce qu'**il comprend en outre :
- un arbre (130) entraîné par le dispositif d'entraînement en rotation autour d'un axe, la paroi d'obturation en position escamotée étant enroulée sur cet arbre, l'arbre étant configuré pour être entraîné sélectivement selon un sens de rotation d'escamotage ou selon un sens de rotation de déploiement de la paroi d'obturation, les sens de rotation d'escamotage et de déploiement étant opposés ;
- une butée de commutation de déploiement (134), la paroi d'obturation en position escamotée étant configurée pour venir alternativement en contact avec la butée de commutation de déploiement lors d'une rotation continue de l'arbre selon le sens de rotation d'escamotage, la butée de commutation de déploiement guidant la paroi selon la deuxième course lorsque la paroi est en contact avec la butée de commutation de déploiement et que l'arbre est entraîné selon le sens de rotation de déploiement, la paroi étant guidée selon la première course lorsque la paroi n'est pas en contact avec la butée de commutation de déploiement et que l'arbre est entraîné selon le sens de rotation de déploiement.

2. Volet roulant selon la revendication 1, comprenant un caisson (110) dans lequel la paroi d'obturation (120) est logée en position escamotée et duquel la paroi d'obturation fait saillie dans lesdites positions déployées, des première et deuxième ouvertures (161,162) étant ménagées dans le caisson (110) pour permettre le déplacement de la paroi d'obturation respectivement selon les première et deuxième courses, le volet roulant comprenant en outre un dispositif d'isolation (140, 141,142) obturant la première ouverture (161) lorsque la paroi (120) est déplacée selon la deuxième course et obturant la deuxième ouverture (162) lorsque la paroi est déplacée selon la première course.

3. Volet roulant selon la revendication 2, comprenant un dispositif de brossage (136) logé dans le caisson (110) et frottant contre la paroi d'obturation (120) lorsque celle-ci est déplacée selon l'une desdites courses.

4. Volet roulant selon la revendication 2 ou 3, comprenant des glissières (111) disposées à l'aplomb du caisson (110) guidant la paroi d'obturation respectivement selon les première et deuxième courses.

5. Volet roulant selon l'une quelconque des revendications 2 à 4, dans lequel la paroi d'obturation est intégralement escamotée à l'intérieur du caisson (110) en position escamotée.

6. Volet roulant selon l'une quelconque des revendications précédentes, dans lequel la paroi d'obturation (120) présente une face formant un capteur solaire thermique.

7. Volet roulant selon l'une quelconque des revendications précédentes, dans lequel la paroi comprend une pluralité de lames (121) articulées entre elles autour d'axes parallèles à l'axe de l'arbre, les lames étant reliées entre elles avec un débattement et étant configurées pour ménager des ouvertures (123) entre elles lorsque les lames sont écartées et pour obturer ces ouvertures (123) lorsque les lames sont rapprochées.

8. Volet roulant selon l'une quelconque des revendications précédentes, dans lequel le dispositif d'entraînement comprend un motoréducteur (150) configuré pour entraîner sélectivement la paroi d'obturation vers la position escamotée ou vers la position déployée et un circuit de commande (151) du motoréducteur présentant une interface de commande accessible à un utilisateur pour réceptionner une commande d'escamotage ou de déploiement de la paroi.

9. Volet roulant selon l'une quelconque des revendications précédentes, dans lequel la butée (134) est disposée à l'aplomb de la paroi (120) enroulée en position escamotée et est décalée latéralement par rapport à l'axe de rotation de l'arbre (130).

10. Volet roulant selon la revendication 9, dans lequel la paroi (120) est configurée pour être sollicitée par gravité vers un contact avec la butée (134)

11. Ouvrant de bâtiment (202), comprenant :
- un volet roulant (100) selon l'une quelconque des revendications précédentes ;
- un vitrage d'ouvrant (203) disposé entre lesdits premier et deuxième plans.

12. Ouvrant de bâtiment selon la revendication 11, comprenant un volet roulant (100) selon les revendications 7 et 8, dans lequel la butée de commutation de déploiement (134) est logée dans le caisson (110), et dans lequel une extrémité de la paroi est maintenue en saillie par rapport à l'enroulement en position escamotée, une commande de basculement de la première course vers la deuxième course sur l'interface de commande induisant une rotation préalable de l'arbre (130) selon le sens de rotation d'escamotage de la paroi par l'arbre jusqu'à ce que l'extrémité (122) de la paroi vienne en contact avec la butée de commutation (134), puis une rotation de l'arbre selon le sens de rotation de déploiement de la paroi.

13. Ouvrant de bâtiment selon la revendication 11 ou 12, dans lequel une ouverture inférieure (206,207) met en communication le volume entre le vitrage (203) et la paroi (120) avec le volume à l'arrière de la paroi lorsque la paroi d'obturation est en position déployée dans le deuxième plan et dans lequel une ouverture supérieure met en communication le volume entre le vitrage la paroi avec le volume à l'arrière de la paroi lorsque la paroi d'obturation est en position déployée dans le deuxième plan.

14. Ouvrant de bâtiment selon la revendication 13, comprenant un volet roulant selon la revendication 7 et comportant une butée de fin de course (205) sous laquelle l'ouverture inférieure (206) est ménagée, le circuit de commande (151) interrompant la course de la paroi dans le second plan lorsqu'une extrémité de la paroi vient en contact avec la butée de fin de course et lorsque des lames (121) sont encore écartées dans la partie supérieure de la paroi de façon à former une ouverture supérieure.

15. Procédé de commande d'un volet roulant d'un ouvrant de bâtiment, comprenant les étapes de:
- déplacement d'une paroi d'obturation escamotable (120), par entraînement d'un arbre en rotation selon un sens de rotation d'escamotage, d'une position déployée dans un premier plan jusqu'à une position escamotée où la paroi d'obturation est enroulée sur l'arbre en guidant la paroi selon une première course ;
- rotation de l'arbre dans le sens de rotation d'escamotage jusqu'à amener la paroi en contact avec une butée de commutation de déploiement ;
- lorsque la paroi est en contact avec la butée de commutation de déploiement, déplacement de la paroi d'obturation (120), par entraînement de l'arbre en rotation selon un sens de rotation de déploiement opposé au sens de rotation d'escamotage, de la position escamotée jusqu'à une position déployée dans un second plan parallèle au premier en guidant la paroi selon une deuxième course.

## Patentansprüche

1. Rollladen (100) für eine Gebäudeöffnung (202), mit:
- einer einziehbaren Verschlußwand (120), die zwischen einer eingezogenen Position und einer ausgefahrenen Position beweglich ist;
- einer Antriebsvorrichtung (150) der Verschlußwand zwischen der eingezogenen Position und der ausgefahrenen Position;
- einer Führungsvorrichtung (133, 134, 135, 111) zur selektiven Führung der Verschlußwand (120) über einen ersten Hub zwischen der eingezogenen Position und einer ausgefahrenen Position in einer ersten Ebene oder über einen zweiten Hub zwischen der eingezogenen Position und einer ausgefahrenen Position in einer zweiten Ebene parallel zur ersten, wobei die Führungsvorrichtung konfguriert ist, um die Versetzung der Verschlußwand (120) über den ersten Hub oder über den zweiten Hub selektiv umzuschalten;
**dadurch gekennzeichnet, dass** es außerdem Folgendes aufweist:
- eine Welle (130), die durch die Antriebsvorrichtung durch Drehung um eine Achse angetrieben wird, wobei die Verschlußwand in eingezogener Position auf diese Welle gewickelt ist, wobei die Welle konfguriert ist, um selektiv in Einzugsdrehrichtung oder in Ausfahrdrehrichtung der Verschlußwand angetrieben zu werden, wobei die Einzugsdrehrichtung und Ausfahrdrehrichtung gegenüberliegend sind;
- ein Schaltanschlag zum Ausfahren (134), wobei die Verschlußwand in eingezogener Position konfguriert ist, um während einer kontinuierlichen Drehung der Welle in Einzugsdrehrichtung abwechselnd den Schaltanschlag zum Ausfahren zu berühren, wobei der Schaltanschlag zum Ausfahren die Wand über den zweiten Hub führt, während die Wand den Schaltanschlag zum Ausfahren berührt, und dass die Welle in Ausfahrdrehrichtung angetrieben wird, wobei die Wand über den ersten Hub geführt wird, während die Wand den Schaltanschlag zum Ausfahren nicht berührt, und dass die Welle in Ausfahrdrehrichtung angetrieben wird.

2. Rollladen gemäß Anspruch 1, der ein Gehäuse (110) umfasst, in dem die Verschlußwand (120) in eingezogener Position untergebracht ist und aus dem die Verschlußwand in den besagten ausgefahrenen Positionen herausragt, und eine erste und zweite Öffnung (161,162) im Gehäuse (110) angeordnet sind, um die Versetzung der Verschlußwand über den ersten beziehungsweise zweiten Hub zu ermöglichen, wobei der Rollladen darüber hinaus über eine Isoliervorrichtung (140, 141,142) verfügt, welche die erste Öffnung (161) verschließt, während die Wand (120) über den zweiten Hub versetzt wird und die zweite Öffnung (162) verschließt, während die Wand über den ersten Hub versetzt wird.

3. Rollladen gemäß Anspruch 2, der eine Bürstvorrichtung (136) umfasst, die im Gehäuse (110) untergebracht ist und gegen die Verschlußwand (120) reibt, während diese über einen der besagten Hübe versetzt wird.

4. Rollladen gemäß Anspruch 2 oder 3, der Führungsschienen (111) umfasst, die senkrecht zum Gehäuse (110) angeordnet sind und die Verschlußwand über den ersten beziehungsweise über den zweiten Hub führen.

5. Rollladen gemäß einem der Ansprüche 2 bis 4, wobei die Verschlußwand vollständig im Inneren des Gehäuses (110) in eingezogener Position eingezogen ist.

6. Rollladen gemäß einem der vorherigen Ansprüche, wobei die Verschlußwand (120) eine Seite aufweist, die einen solarthermischen Kollektor bildet.

7. Rollladen gemäß einem der vorherigen Ansprüche, wobei die Wand über eine Vielzahl von aneinander angelenkten Lamellen (121) um parallel zur Wellenachse befndliche Achsen verfügt und die Lamellen untereinander mit einer Auslenkung verbunden sind und konfguriert sind, um gegenseitig Öffnungen (123) herzustellen, während die Lamellen voneinander getrennt werden, und um diese Öffnungen (123) zu verschließen, während die Lamellen angenähert werden.

8. Rollladen gemäß einem der vorherigen Ansprüche, wobei die Antriebsvorrichtung einen Getriebemotor (150) umfasst, der konfguriert ist, um die Verschlußwand in Richtung eingezogener Position oder in Richtung ausgefahrener Position anzutreiben, und einen Steuerkreis (151) des Getriebemotors umfasst, der einen für einen Benutzer zugängliche Steuerschnittstelle aufweist, um einen Befehl zum Einziehen oder zum Ausfahren der Wand zu empfangen.

9. Rollladen gemäß einem der vorherigen Ansprüche, wobei der Schaltanschlag (134) senkrecht zur Wand (120) angeordnet ist, die in eingezogener Position eingerollt ist und seitlich von der Rotationsachse der Welle (130) versetzt ist.

10. Rollladen gemäß Anspruch 9, wobei die Wand (120) konfguriert ist, um gegen Kontakt mit dem Schaltanschlag (134) durch Schwerkraft belastet zu werden.

11. Gebäudeöffnung (202), mit:
- einem Rollladen (100) gemäß einem der vorherigen Ansprüche;
- einer sich öffnenden Verglasung (203), die zwischen der ersten und zweiten Ebene angeordnet ist.

12. Gebäudeöffnung gemäß Anspruch 11, die einen Rollladen (100) gemäß den Ansprüchen 7 und 8 umfasst, wobei der Schaltanschlag zum Ausfahren (134) im Gehäuse (110) untergebracht ist und ein Ende der Wand in Bezug auf die Aufwicklung in eingezogener Position überstehend gelassen wird, und wobei eine Umschaltsteuerung des ersten Hubs zum zweiten Hub auf der Steuerschnittstelle eine Vordrehung der Welle (130) in Einzugsdrehrichtung der Wand durch die Welle, bis das Ende (122) der Wand den Schaltanschlag (134) berührt, dann eine Drehung der Welle in Ausfahrdrehrichtung der Wand herbeiführt.

13. Gebäudeöffnung gemäß Anspruch 11 oder 12, wobei eine untere Öffnung (206,207) den Raum zwischen der Verglasung (203) und der Wand (120) mit dem Raum hinter der Wand verbindet, während die Verschlußwand sich in ausgefahrener Position in der zweiten Ebene befindet, und wobei eine obere Öffnung den Raum zwischen der Verglasung und der Wand mit dem Raum hinter der Wand verbindet, während die Verschlußwand sich in ausgefahrener Position in der zweiten Ebene befindet.

14. Gebäudeöffnung gemäß Anspruch 13, die einen Rollladen gemäß Anspruch 7 umfasst und einen Endanschlag (205) enthält, unterhalb derer sich die untere Öffnung (206) befindet, und der Steuerkreis (151) den Hub der Wand in der zweiten Ebene unterbricht, während ein Ende der Wand den Endanschlag berührt und während die Lamellen (121) nochmal im oberen Bereich der Wand voneinander getrennt werden, um eine obere Öffnung zu bilden.

15. Verfahren zur Steuerung eines Rollladens einer Gebäudeöffnung, das folgende Schritte aufweist:
- Versetzung einer einziehbaren Verschlußwand (120) durch Antrieb einer Rotationswelle in Einzugsdrehrichtung aus einer ausgefahrenen Position in einer ersten Ebene bis zu einer eingezogenen Position, bei der die Verschlußwand auf die Welle aufgerollt ist, wobei die Wand über einen ersten Hub geführt wird;
- Rotation der Welle in Einzugsdrehrichtung bis die Wand einen Schaltanschlag zum Ausfahren berührt;
- während die Wand den Schaltanschlag zum Ausfahren berührt, Versetzung der Verschlußwand (120) durch Antrieb der rotierenden Welle in Ausfahrdrehrichtung entgegengesetzt zur Einzugsdrehrichtung, von der eingezogenen Position bis zu einer ausgefahrenen Position in einer zweiten Ebene parallel zur ersten, wobei die Wand über einen zweiten Hub geführt wird.

## Claims

1. Roller shutter (100) for an opening in a building (202), comprising :
- A retractable shut-off wall (120), capable of moving between a retracted position and a deployed position;
- A device for driving (150) the shut-off wall between the retracted position and the deployed position;
- A guidance device (133,134,135,111) that selectively guides the shut-off wall (120) in a first runner between the retracted position and a deployed position in which it is deployed in a first plane or a second runner between the retracted position and a deployed position in which it is deployed in a second plane parallel to the first, the guidance device being configured selectively to switch the movement of the shut-off wall (120) between the first runner and the second runner ;
**characterised in that** it further comprises:
- A shaft (130) driven by the rotary drive about an axis, the shut-off wall in the retracted position is wound about this shaft, the shaft being configured to be selectively driven in a direction of rotation of retraction or rotation in a direction of deployment of the shut-off wall, the rotational direction of deployment and retraction being opposed;
- A stop for deployment switching (134), the shut-off wall in the retracted position being configured to alternately come in contact with the stop for deployment switching during a continuous rotation of the shaft in the direction of rotation of retraction, the stop for deployment switching guiding the wall along the second runner when the wall is in contact with the stop for deployment switching and the shaft is driven according to the rotation direction of deployment, the wall being guided in the first runner when the wall is not in contact with the stop for deployment switching and the shaft is driven according to the rotation direction of deployment.

2. Roller shutter according to claim 1, comprising a housing (110) wherein the shut-off wall (120) is housed in the retracted position and the shut-off wall projects into the extended positions, the first and second openings (161,162) being formed in the casing (110) to allow the movement of the shut-off wall in the first and second runners respectively, the roller shutter further comprising an insulation device (140, 141,142) sealing the first opening (161) when the wall (120) is moved according to the second runner and sealing the second opening (162) when the wall is moved according to the first runner.

3. Roller shutter according to claim 2, comprising a brushing device (136) housed in the casing (110) and rubbing against the shut-off wall (120) when it is moved along one of the said runners.

4. Roller shutter according to claim 2 or 3, comprising sliders (111) arranged vertically below the housing (110) guiding the shut-off wall according to the first and second runners respectively.

5. Roller shutter according to any one of claims 2 to 4, wherein the shut-off wall is integrally retracted within the housing (110) in the retracted position.

6. Roller shutter according to anyone of the preceding claims, wherein the shut-off wall (120) has a face forming a thermal solar collector.

7. Roller shutter according to any one of the preceding claims, wherein the wall comprises a plurality of blades (121) hinged to each other on an axis that is parallel to the shaft, the blades being interconnected with a clearance and being configured to provide openings (123) between them when the blades are separated and to seal the openings (123) when the blades are close together.

8. Roller shutter according to any one of the preceding claims, wherein the drive device comprises a geared motor (150) configured to selectively drive the shut-off wall towards the retracted position or towards the deployed position and a control circuit (151) the geared motor having a control interface that is accessible to a user for receiving a command retraction or deployment of the wall.

9. Roller shutter according to any one of the preceding claims, wherein the stop (134) is arranged vertically above the wall (120) wound in the retracted position and is laterally offset relative to the axis of rotation of the shaft (130).

10. Roller shutter according to claim 9, wherein the wall (120) is configured to be biased by gravity to contact the stop (134)

11. Building opening (202) comprising:
- A roller shutter (100) according to any one of the preceding claims;
- A glazed opening (203) arranged between the said first and second planes.

12. Building opening according to claim 11, comprising a roller shutter (100) according to claims 7 and 8, wherein the stop for deployment switch (134) is housed in the casing (110), and wherein one end of the wall is held in projection from the coil in the retracted position, a switch command to the first runner towards the second runner on the control interface inducing prior rotation of the shaft (130) in the direction of the retracted rotation of the wall by retraction of the shaft until the end (122) of the wall comes into contact with the stop switch (134), then a rotation of the shaft in the direction of the roll wall.

13. Building opening according to claim 11 or 12, wherein a lower opening (206,207) communicates the volume between the glass (203) and the wall (120) with the volume of the rear wall when the shut-off wall is in the deployed position in the second plane and wherein an upper opening communicates the volume of the glazed wall to the volume with the rear of the wall when the shut-off wall is in the deployed position in the second plane.

14. Building opening according to claim 13, comprising a roller shutter according to claim 7 and comprising a limit stop (205) under which the lower opening (206) is provided, the control circuit (151) interrupting the wall runner when in the second plane when an end of the wall comes into contact with the stop switch deployment and when the blades (121) are still spaced apart in the upper part of the wall to form an upper opening.

15. A method of controlling a shutter opening of a building comprising the steps of:
- moving a retractable shut-off wall (120), by driving a shaft in rotation in a direction of rotation for retracting, an extended position in a first plane to a retracted position where the shut-off wall is wound on the shaft guiding the wall according to the first runner;
- rotation of the shaft in the direction of rotation causing retraction up the wall in contact with a stop for deployment switching;
- when the wall is in contact with the stop for deployment switching, movement of the shut-off wall (120), by driving the shaft in rotation in a direction of rotation opposite to the direction of rotation of retraction, the retracted position to a deployed position in a second plane parallel to the first by guiding the wall along a second runner.
